# EUROPÄISCHE PATENTSCHRIFT

(11) **EP 1 263 091 B1**
(45) Veröffentlichungstag und Bekanntmachung des Hinweises auf die Patenterteilung: **21.12.2005**
(21) Anmeldenummer: 02011411.2
(22) Anmeldetag: 24.05.2002
(51) Int. Cl.: H01R 13/658

(54) **Neunzig-Grad-drehbarer Steckverbinder**
90 deg turnable connector
Connecteur tournable à 90 deg

(30) Priorität: 25.05.2001 DE 10125855; 26.10.2001 DE 10152439
(43) Veröffentlichungstag der Anmeldung: 04.12.2002
(73) Patentinhaber: ERNI ELEKTROAPPARATE GMBH, D-73099 Adelberg (DE)
(72) Erfinder: Lappöhn, Jürgen, 73108 Gammelshausen (DE)
(74) Vertreter: Fürst, Siegfried

(56) Entgegenhaltungen:
- EP-A- 0 546 673
- EP-A- 1 024 556
- WO-A-99/35714
- DE-A- 10 051 819
- US-A- 4 732 565
- US-A- 5 224 867
- US-A- 5 645 436

## Beschreibung

Die Erfindung betrifft einen Steckverbinder mit integrierter Abschirmung, zur elektrischen Kontaktierung vorzugsweise vieladriger Kabel miteinander oder mit einer Leiterplatte oder dergleichen. Vorzugsweise besteht der Steckverbinder aus einer Messer- und einer korrespondierenden Federleiste, die lösbar miteinander verbindbar sind.

Aus der auf die Anmelderin zurückgehenden DE 100 51 819 A1 ist eine Steckverbindung mit Abschirmung bekannt, bei der sowohl die Messer- als auch die Federleiste mit Abschirmblechen versehen sind. Mit diesen Abschirmblechen ist erreicht, dass die elektrische Verbindung der Messer und Federn jeweils gegen elektromagnetische Störeinflüsse von außen abgeschirmt ist sowie das Übersprechen von einem elektrischen Kontakt auf den anderen verhindert wird. Bei dieser Steckverbindung sind die einzelnen Kontakte der vielpoligen Messer- und Federleisten in mehreren zueinander parallelen Reihen angeordnet.

Zur Übertragung von elektrischen Signalen oder einer Versorgungsspannung ist es oft notwendig zwei oder mehr elektrische Kontakte des Steckverbinders paar- oder gruppenweise zusammen zu fassen und mit einer Abschirmung zu versehen. Dazu sind die jeweiligen Abschirmbleche an Messer- und Federleisten derart ausgestaltet, dass sie zumindest zwei elektrische Verbindungen, vorzugsweise in Form von Messer und Feder, paar- oder gruppenweise im wesentlichen durchgehend umlaufend umgreifen und nach außen abschirmen.

Mit einer derartigen Steckverbindung ist jedoch die Ausrichtung der beiden Elemente der Steckverbindung zueinander vorgegeben. Aufgrund der Ausgestaltung der Abschirmbleche ist eine paarweise Abschirmung zweier benachbarter Kontaktelemente in einer Reihe nur dann gegeben, wenn die beiden Elemente lagerichtig zueinander ineinander bzw. z.B. zwei Messerleisten von zwei Seiten her auf eine Leiterplatte, Platine oder dgl. aufgesteckt sind.

Oftmals ist es jedoch gewünscht, dass die beiden Steckverbinderelemente von zwei Seiten her im 90° Winkel, relativ zueinander, auf eine Leiterplatte aufgesteckt werden. Mit den bekannten Steckverbindern ist dadurch eine durchgehende, zumindest paarweise Abschirmung zweier Kontaktelemente nicht möglich.

Ausgehend vom Stand der Technik ist der Fachmann vor die Aufgabe gestellt, einen Steckverbinder derart zu gestalten, dass die beiden Steckverbindungselemente im 90° Winkel zueinander versetzt, relativ zu Ihrer jeweiligen Längserstreckung gesehen, miteinander verbindbar bzw. von zwei Seiten her auf eine Leiterplatte steckbar sind, und die paar- oder gruppenweise Abschirmung der Kontaktelemente gegeben ist; fakultativ soll der Steckverbinder mit standardisierten Bauteilen kompatibel sein.

Erfindungsgemäß wird diese Aufgabe durch eine Steckverbindung mit Abschirmung mit den Merkmalen des Patentanspruchs 1 gelöst; vorteilhafte Weiterbildungen und Ausgestaltungen der Erfindung sind Gegenstand der Ansprüche 2 bis 11.

Ein Kerngedanke der Erfindung besteht darin, dass die in mehreren zueinander parallelen Reihen angeordneten Kontaktelemente, das heißt jeweils Messer oder Federn, des jeweiligen Steckverbindungselementes zueinander versetzt angeordnet sind. Das bedeutet, dass zumindest zwei der mehreren Reihen der Kontaktelemente zueinander auf Lücke bzw. zueinander versetzt im Steckverbindungselement angeordnet sind. Bei einer Projektion senkrecht zur Längsrichtung der jeweiligen Reihe liegen daher die Kontaktelemente von zumindest zwei der Reihen nicht direkt übereinander. Des weiteren sind die Abschirmbleche derart ausgestaltet, dass zumindest zwei Kontaktelemente, jedes aus jeweils einer Reihe, paar- oder gruppenweise im Wesentlichen abschirmungstechnisch ummantelt sind. Die Abschirmung kann dabei zwei Kontaktelemente aus zwei benachbarten Reihen oder mehrere Kontaktelemente aus mehreren benachbarten Reihen umschreiben. Vorzugsweise sind die Kontaktelemente jeweils paarweise abgeschirmt. Die jeweiligen Abschirmbleche der Messer- und Federleisten sind dabei derart ausgebildet, dass im zusammengesteckten Zustand des Steckverbinders bzw. wenn er von zwei Seiten her auf eine Leiterplatte aufgesteckt ist, die Abschirmung um die beiden oder mehreren Kontaktelemente durchgehend umlaufend ist.

Mit der zueinander versetzten Anordnung der Reihen der Kontaktelemente sowie der reihenübergreifenden Abschirmung ist es ermöglicht, dass die beiden Steckverbinderelemente zum Beispiel im 90° Winkel zueinander versetzt, in ihrer jeweiligen Längserstreckung gesehen, miteinander verbindbar sind. Die Kontaktelemente haben dabei, in Draufsicht gesehen, eine vorzugsweise quadratische Anordnung zueinander, so dass die Steckverbinder auch über ihre Längserstreckung gesehen, an jeweils verschiedenen Positionen miteinander verbindbar sind. Auf Grund der Anordnung der Abschirmbleche ist dennoch eine durchgehende Abschirmung nach außen bzw. gegen Störeinflüsse von außen zumindest zweier Kontaktelemente gegeben.

Prinzipiell können an einem Steckverbinder bzw. an einem auf einer Leiterplatte aufgesteckten Steckverbinder mehrere weitere, um 90° verdrehte Steckverbinder angeordnet werden.

Vorzugsweise sind die mehreren Reihen der Kontaktelemente in den jeweiligen Steckverbinderelementen derart angeordnet, dass zwei Gruppen von Reihen gebildet sind. Jeweils die erste Gruppe und die zweite Gruppe ist dabei derart angeordnet, dass bei einer Projektion senkrecht zu ihrer Längserstreckung die einzelnen Kontaktelemente aufeinander liegen. Die erste und zweite Gruppe der Reihen jedoch ist zueinander versetzt angeordnet.

Mit einer geradzahligen Anzahl von Reihen, insbesondere vier, ist eine symmetrische Ausbildung des Steckverbindungselementes möglich, so dass bei der Verbindung zweier Steckverbindungselemente im 90° Winkel miteinander alle Kontaktelemente der mehreren Reihen miteinander verbindbar sind.

In einer vorteilhaften Weiterbildung der Erfindung sind die jeweiligen Abschirmbleche im 45° Winkel zur Längserstreckung der Reihen der Kontaktelemente angeordnet. Dabei umgreifen sie zumindest zwei Kontaktelemente zweier benachbarter Reihen. Damit ist auch gewährleistet, dass alle Kontaktelemente der mehreren Reihen paar- oder gruppenweise von Abschirmblechen umschrieben sind.
In einer Weiterung der Erfindung sind die Abschirmbleche im Wesentlichen U-förmig ausgebildet. Bei geeigneter Dimensionierung des Abschirmbleches sowie der Abstände der Reihen bzw. der einzelnen Kontaktelemente zueinander wird mit dem Ineinanderstecken der beiden Steckverbinderelemente erreicht, dass die jeweiligen Schenkel des benachbarten U-förmigen Abschirmblechs zusammen mit der Rückseite des ersten Abschirmblechs eine im Wesentlichen durchgehend umlaufende Abschirmung von zumindest zwei Kontaktelementen bilden.

Eine weitere vorteilhafte Weiterbildung der Erfindung, nach dem ebenfalls die beiden Steckverbindungselemente im 90° Winkel zueinander versetzt, relativ zu ihrer jeweiligen Längserstreckung gesehen, miteinander verbindbar bzw. von zwei Seiten her auf eine Leiterplatte steckbar sind, besteht darin, dass durch eine Kröpfung der Kontaktelemente, d.h. der elektrisch leitfähigen Pins, einerseits die Anordnung der Kontaktelemente in geraden Reihen, jeweils zueinander fluchtend, sowie kompatibel zu herkömmlichen Steckverbindern ermöglicht ist, andererseits ist mit der Kröpfung der Kontaktelemente, d.h. mit einer im Wesentlichen z-förmigen Ausgestaltung der metallischen Pins, erreicht, dass die nach außen weisenden bzw. überstehenden dritten Abschnitte der Kontaktelemente, in Längsrichtung der Kontaktelemente gesehen, versetzt zu den in parallelen, zueinander fluchtenden Reihen angeordneten ersten Abschnitten der Kontaktelemente angeordnet sind. Damit sind diese dritten Abschnitte, in axialer Längserstreckung der Kontaktelemente gesehen, zu den ersten Abschnitten seitlich versetzt.
Der Versatz, der unter anderem durch die Größe bzw. Länge des zweiten Abschnittes, der sich im Wesentlichen senkrecht zur Längserstreckung des Kontaktelementes erstreckt, bestimmt wird, ist bevorzugt entsprechend den standardisierten Steckverbinder-Systemen gewählt.
Mit der versetzten Anordnung, in Längsrichtung des Kontaktelementes gesehen, der dritten Abschnitte zu den ersten Abschnitten, ist es ermöglicht, dass die jeweils versetzt angeordneten dritten Abschnitte zweier gleichartig ausgebildeter Messerleisten, wie vorstehend schon erwähnt, von zwei Seiten her auf eine mit Durchbrüchen versehene Platine aufsteckbar sind, so dass die jeweiligen dritten Abschnitte sich ungefähr in der Mittelebene der Platine berühren und derart eine elektrische Verbindung zwischen den Kontaktelementen der Messerleisten hergestellt wird. Die Innenwandung der Durchbrüche kann selbst elektrisch leitend ausgebildet sein, so dass die Toleranzen bei der Fertigung der Kontaktelemente selbst als für das Einstecken der Kontaktelemente in die besagte Platine nicht so eng gehalten werden müssen, was sich kostenmindernd auswirkt.

Nach einer vorteilhaften Weiterbildung dieser Variante der Erfindung ist die Ausrichtung der drei Abschnitte der Kontaktelemente derart, dass die ersten und dritten Abschnitte, jeweils in ihrer Längserstreckung, parallel zueinander ausgerichtet sind und die zweiten Abschnitte, die die eigentliche Kröpfung bilden, dazu senkrecht ausgerichtet sind. In spezieller, kostensparender Weise sind derartig gekröpfte Kontaktelemente aus an sich bekannten geraden Kontaktelementen bzw. metallischen Pins durch zwei vorzugsweise gleichzeitig ablaufende Biegevorgänge herstellbar.

In vorteilhafter Weise sind die Abschirmbleche auch hier im wesentlichen als U-förmiges Bauteil ausgebildet, wobei die beiden parallelen Schenkel des " U " jeweils gleich- oder unterschiedlich lang sind. Dabei sind insbesondere zwei erste Abschnitte zweier Kontaktelemente, die nebeneinander, in parallelen Reihen angeordnet sind, gemeinsam von dem U-förmigen Abschirmblech umgriffen.
Dazu ist es vorteilhaft, dass eine gerade Anzahl an Reihen der Kontaktelemente vorhanden ist, so dass jeweils zwei benachbarte Kontaktelemente mit einem gemeinsamen Abschirmblech versehen sind. Vorzugsweise sind vier Reihen von Kontaktelementen in der Messer- oder Federleiste angeordnet.

Die Messer- bzw. Federleisten werden bevorzugt aus Kunststoff hergestellt, vorzugsweise im Spritzgussverfahren, wobei die jeweiligen Kontaktelemente entweder lösbar einsetzbar und über eine Rastverbindung festlegbar sind oder bei der Herstellung bereits eingegossen werden.
Die Abschirmbleche werden z.B. durch Umbiegen eines flachen Blechs oder Ablängen eines Blechprofiles erhalten und sind ebenfalls entweder lösbar in dem Steckverbinderelement einsetzbar oder bereits eingegossen.

Die U-förmigen Abschirmbleche, in Form von umgebogenen bzw. abgewinkelten Metallblechen, können auch den Boden einer Messerleiste durchgreifen, so dass sie auf der anderen Seite über die Fläche des Bodens überstehen. Dies kann beispielsweise bei der Herstellung einer Messerleiste aus Kunststoff während eines Spritzgießvorganges automatisch erfolgen.

Um die Messerleisten lagerichtig auf eine Platine aufzustecken und dabei insbesondere das Verbiegen der bei der weiteren Variante versetzten dritten Abschnitte zu vermeiden, sind weitere, nach außen über die Bodenfläche der Messerleiste überstehende Führungselemente vorgesehen. Diese sind vorzugsweise einstückig an die Messerleiste angeformt, werden also z.B. während des Spritzgießens ausgebildet.

Die dem jeweiligen anderen Steckverbinderelement zugewandte Rückseite eines Bauteils ist entweder derart ausgebildet, dass eine weitere Messer- oder Federleiste mit dem Element verbindbar ist oder dass ein vieladriges Kabel direkt mit dem Element verbunden ist.

Weitere Einzelheiten, Merkmale und Vorteile der Erfindung werden im nachfolgenden Beschreibungsteil anhand von schematisch in Zeichnungen dargestellten bevorzugten Ausführungsbeispielen aufgezeigt bzw. näher erläutert. Es zeigen:
- Figur 1:: zwei im 90°-Winkel auf eine Leiterplatte aufgesteckte Messerleisten für Steckverbinder in perspektivischer Darstellung;
- Figur 2:: zwei Messerleisten gemäß Figur 1 in Draufsicht in schematischer Darstellung;
- Figuren 2a und 2b:: Teildarstellungen der Figur 2;
- Figur 3:: zwei im 90°-Winkel auf eine Leiterplatte aufgesteckte, geköpfte Kontaktelemente aufweisende, Messerleisten für Steckverbinder in perspektivischer Darstellung;
- Figur 4:: zwei Messerleisten gemäß Figur 3 in Draufsicht in schematischer Darstellung, und
- Figuren 4a und 4b:: Teildarstellungen der Figur 4.

Bei dem in Figur 1 dargestellten ersten Ausführungsbeispiel der Erfindung sind zwei Messerleisten 1 von zwei Seiten her auf eine Leiterplatte 6 aufgesteckt. Die beiden Messerleisten 1 sind im 90° Winkel, in ihrer jeweiligen Längsrichtung gesehen, zueinander angeordnet. Die beiden Messerleisten 1 sind mit Kontaktelementen 4 versehen. Diese sind hier in Form elektrisch leitfähiger Stifte ausgebildet, die den Boden 8 der Messerleiste 1 durchgreifen. Zusammen mit den seitlichen Wandungen "A" und "B" ist ein Innenraum umschrieben, in den eine korrespondierend ausgebildete Federleiste mit Kontaktelementen in Form von Federn einsteckbar ist. Zur besseren Übersichtlichkeit der Zeichnungen ist die bekannte Federleiste hier nicht abgebildet.
Die Kontaktelemente 4 sind hier in vier zueinander parallelen Reihen 5a, 5b, 5c, 5d angeordnet. Jeweils zwei der Reihen 5a bis 5d sind dabei zueinander versetzt angeordnet, so dass bei einer Projektion senkrecht zur Längsrichtung jeweils die Kontaktelemente 4 der ersten 5a und dritten 5c bzw. der zweiten 5b und vierten 5d Reihe übereinander liegen. Die Abschirmbleche 3 umgreifen jeweils zwei Kontaktelemente 4 zweier benachbarter Reihen und zwar hier der Reihen 5a und 5b bzw. 5c und 5d. Die Abschirmbleche 3 sind dabei im 45° Winkel zur Längserstreckung der Reihen 5a, 5b, 5c, 5d angeordnet.

Die Abschirmbleche 3 sind im Wesentlichen U-förmig ausgebildet, wobei die beiden Schenkel 10 und 10' des "U" nicht senkrecht zum Grund des "U" ausgerichtet, sondern senkrecht zur Längserstreckung der Reihen 5a, 5b, 5c, 5d angeordnet sind.

Bei Draufsicht auf die Messerleiste 1 ist dabei einer der Schenkel 10 des "U" länger ausgebildet, so dass er annähernd bis zur benachbarten Reihe reicht, und zwar derart, dass beispielsweise bei einem Abschirmblech 3, das je ein Kontaktelement 4 der Reihen 5a und 5b umgreift, derjenige Schenkel des U-förmigen Abschirmblechs 3 länger ausgebildet ist, der den in der Reihe 5b angeordneten Kontaktstift 4 umgreift.

Die Federleiste ist mit korrespondierenden Abschirmblechen versehen, so dass, wenn die Federleiste in die Messerleiste 1 eingeschoben ist, jeweils zwei Kontaktelemente 4 von einem Abschirmblech 3 der Messerleiste 1 und einem Abschirmblech der Federleiste im Wesentlichen durchgehend umlaufend umhüllt sind.

Die Leiterplatte 6 ist mit Bohrungen 7 zur Aufnahme der Kontaktelemente 4 versehen, wobei die Dicke der Leiterplatte 6 bzw. die Länge der Kontaktelemente 4 bevorzugt derart gewählt ist, dass von zwei Seiten her Messerleisten 1 auf die Leiterplatte 6 aufsteckbar sind und sich die jeweiligen Kontaktelemente 4 ungefähr in der Mittelebene der Leiterplatte 6 berühren oder aneinander anlegen und derart die elektrisch leitfähige Verbindung herstellen; die Bohrungen 7 können jedoch auch mit einer elektrische leitenden Schicht versehen sein.

Die beiden Messerleisten 1 sind im 90° Winkel zueinander versetzt, so dass jeweils nur eine der Anzahl der Kontaktelemente 4 , die der Anzahl der Reihen 5a, 5b, 5c, 5d der anderen Messerleiste 1 entspricht, miteinander kontaktiert werden. An der der Leiterplatte 6 zugewandten Seite "D" des Bodens 8 der Messerleiste 1 können auch weitere Elemente 9, vorzugsweise einstückig, angeformt sein, die zur Führung und/oder Ausrichtung der Messerleiste 1 dienen und in entsprechende Öffnungen oder Bohrungen in der Leiterplatte 6 in Eingriff gebracht werden. Beim Aufstecken der Messerleiste 1 auf die Leiterplatte 6 werden dabei zuerst die Führungsstifte 9 eingeführt und damit die Messerleiste 1 lagerichtig ausgerichtet, so dass ein Verbiegen der Kontaktelemente 4, zumindest nahezu, verhindert ist.

Die Abschirmbleche 3 können auch derart angeordnet sein, dass sie den Boden 8 der Messerleiste 1 durchgreifen und, im aufgesteckten Zustand, sich zumindest teilweise in die Leiterplatte 6 hinein erstrecken. Damit ist eine zumindest teilweise Abschirmung der elektrischen Verbindung im Inneren der Leiterplatte 6 gegeben. Zur Aufnahme der über den Boden 8 überstehenden Abschirmbleche 3 können in der Leiterplatte 6 entsprechende Nuten oder Vertiefungen vorgesehen sein.

In Figur 2 ist eine schematische Projektion zweier Messerleisten 1 im auf eine Leiterplatte 6, hier nicht abgebildet, aufgesteckten Zustand dargestellt. Dabei sind die Kontaktelemente 4 jeweils in vier Reihen 5a, 5b, 5c, 5d zueinander versetzt angeordnet.
Zusätzlich sind auch hier Führungsstifte 9 vorhanden, die bevorzugt quadratisch ausgebildet sind.
Die Kontaktelemente 4, hier die Messer der Messerleisten 1, es können aber auch Federn einer Federleiste sein, sind derart angeordnet, dass ihre gegenseitigen Abstände "Q" sowohl in den jeweiligen Reihen 5a, 5b, ... als auch zwischen den Reihen 5a, 5b, ... gleich groß gewählt sind. Damit ist ein quadratisches Diagonal-Maß der Kontaktelemente erreicht.
Jeweils zwei der Kontaktelemente 4 sind von einem im Wesentlichen U-förmig ausgebildeten Abschirmblech 3 umschrieben, dessen Schenkel 10, 10' senkrecht zur Längserstreckung der Reihen 5a, 5b, 5c, 5d ausgerichtet sind, wobei der Schenkel 10 länger als der Schenkel 10' ausgebildet ist. Damit wird in der Draufsicht ersichtlich, dass eine über die Längserstreckung der elektrischen Kontaktierung zwischen den beiden Messerleisten 1, zwar körperlich nicht durch die Leiterplatte 6 hindurch durchgehende, jedoch technisch umlaufend wirkende Abschirmung der elektrischen Kontaktierung erreicht wird.

In der Figur 2a ist die Anordnung von Messerleisten gemäß der Darstellung in Figur 2 gezeigt, jedoch wurden hier der besseren Anschaulichkeit halber auf das Zeigen der Abschirmbleche verzichtet, um das Abstandsmaß "Q" zwischen zwei Kontaktelementen eines Paares von Kontaktelementen zu verdeutlichen.

In der Figur 2b sind die beiden in der Figur 2 um 90° zueinander gedreht gezeigten Messerleisten 1, deren äußere Fläche "D" ihrer Böden 8 einander zugewandt sind, zur Verdeutlichung der Lage der Kontaktelemente und der Abschirmbleche so weit verschoben, dass sie nicht übereinander liegen. Von einer Messerleiste ist die äußere Fläche "D" ihres Bodens 8 zu sehen und in der in dieser Figur unten gezeigten Messerleiste 1 schaut man auf die innere Fläche des Bodens 8 der Messerleiste 1. In beiden Messerleisten 1 sind die Paare der Kontaktelemente, die in der Figur 2 übereinander liegen und schaltungstechnisch miteinander verbunden sind, mit gleichen Bezugszeichen angezogen, und zwar mit den Bezugszeichen 4a bis 4d.

Mit einer korrespondierend ausgebildeten Federleiste, die z.B. in den von Boden 8 und Wandungen gebildeten Innenraum der Messerleiste 1 eingesteckt wird, ist damit auch eine durchgehende Abschirmung der elektrischen Verbindung zwischen den Kontaktelementen 4, z.B. Messern, und den Kontaktelementen, z.B. Federn an der Federleiste erreicht.

Bei dem in Figur 3 dargestellten, weiteren Ausführungsbeispiel der Erfindung sind zwei Messerleisten 11 von zwei Seiten her auf eine Leiterplatte 6 aufgesteckt, ebenso wie in Fig. 1. Die beiden Messerleisten 11 sind mit Kontaktelementen 41 versehen. Diese sind hier in Form elektrisch leitfähiger Stifte ausgebildet, die auch den Boden 8 der Messerleiste 11 durchgreifen. Zusammen mit den seitlichen Wandungen "A" und "B" ist ein Innenraum umschrieben, in den eine korrespondierend ausgebildete, standardisierte Federleiste mit Kontaktelementen in Form von Federn einsteckbar ist. Zur Vereinfachung der Darstellung ist diese Federleiste auch hier nicht abgebildet.

Die gekröpften Kontaktelemente 41 sind hier in vier zueinander parallelen Reihen 5a, 5b, 5c, 5d angeordnet. Die vier Reihen 5a bis 5d sind dabei zueinander fluchtend angeordnet, so dass bei einer Projektion senkrecht zur Längsrichtung jeweils die ersten Abschnitte 4' der Kontaktelemente 41 der vier Reihen 5a bis 5d übereinander liegen.

Die Abschirmbleche 31 umgreifen jeweils zwei erste Abschnitte 4' der Kontaktelemente 41 zweier benachbarter Reihen, und zwar hier der Reihen 5a und 5b bzw. 5c und 5d. Der Grund der Abschirmbleche 31 ist dabei im 90°-Winkel zur Längserstreckung der Reihen 5a bis 5d angeordnet.

Die Abschirmbleche 31 sind im wesentlichen U-förmig ausgebildet, wobei die beiden Schenkel 100 und 101 des " U " im wesentlichen senkrecht zum Grund des " U " ausgerichtet und parallel zur Längserstreckung der Reihen 5a bis 5d angeordnet sind. Die beiden Schenkel 100 und 101 sind in Figur 3 unterschiedlich lang.

Die hier nicht dargestellte Federleiste ist mit korrespondierenden Abschirmblechen versehen, so dass, wenn die Federleiste in die Messerleiste 11 eingeschoben ist, jeweils zwei erste Abschnitte 4' der Kontaktelemente 41 von einem Abschirmblech 31 der Messerleiste 11 und einem Abschirmblech der Federleiste im wesentlichen durchgehend umlaufend umhüllt und damit gegen elektrische Störeinflüsse von außen bzw. nach außen abgeschirmt sind.

Die Leiterplatte 6 ist mit Bohrungen 7 zur Aufnahme der dritten Abschnitte 4"' der Kontaktelemente 41 versehen, wobei die Dicke der Leiterplatte 6 bzw. die Länge der dritten Abschnitte 4"' der Kontaktelemente 41 bevorzugt derart gewählt ist, dass von zwei Seiten her Messerleisten 11 auf die Leiterplatte 6 aufsteckbar sind und sich die jeweiligen dritten Abschnitte 4"' der Kontaktelemente 41 ungefähr in der Mittelebene der Leiterplatte 6 berühren oder aneinander anlegen und derart die elektrisch leitfähige Verbindung herstellen. Die Bohrungen 7 können jedoch auch mit einer elektrisch leitfähigen Beschichtung versehen sein bzw. in Form von Steckhülsen aus Metall in eine Leiterplatte 6 aus Kunststoff eingesteckt sein.

Die beiden Messerleisten 11 sind im 90°-Winkel zueinander verdreht, so dass jeweils nur eine Anzahl der Kontaktelemente 41, die der Anzahl der Reihen 5a bis 5d der anderen Messerleiste 11 entspricht, miteinander kontaktiert werden. An der der Leiterplatte 6 zugewandten Seite "D" des Bodens 8 der Messerleiste 11 können auch weitere Elemente 9, vorzugsweise einstückig, angeformt sein, die zur Führung und/oder Ausrichtung der Messerleiste 1 dienen und in entsprechende Öffnungen oder Bohrungen in der Leiterplatte 6 in Eingriff gebracht werden. Beim Aufstecken der Messerleiste 11 auf die Leiterplatte 6 werden dabei zuerst die Führungsstifte 9 eingeführt und damit die Messerleiste 11 lagerichtig ausgerichtet, so dass ein Verbiegen der dritten Abschnitte 4"' der Kontaktelemente 41, zumindest nahezu, verhindert ist.

Die hier vorgesehenen Abschirmbleche 31 können auch derart angeordnet sein, dass sie den Boden 8 der Messerleiste 11 durchgreifen und, im aufgesteckten Zustand, sich zumindest teilweise in die Leiterplatte 6 hinein erstrecken. Damit ist eine zumindest teilweise erhöhte Abschirmung der elektrischen Verbindung im Inneren der Leiterplatte 6 gegeben. Zur Aufnahme der über den Boden 8 überstehenden Abschirmbleche 31 können in der Leiterplatte 6 entsprechende Nuten oder Vertiefungen vorgesehen sein.

In Figur 4 ist eine schematische Projektion zweier Messerleisten 11 im auf eine Leiterplatte 6, hier nicht abgebildet, aufgesteckten Zustand dargestellt. Dabei sind die ersten Abschnitte 4' der Kontaktelemente 41 jeweils in vier Reihen 5a bis 5d zueinander fluchtend angeordnet. Die dritten Abschnitte 4"' der Kontaktelemente 41 sind in dazu versetzten Reihen 5a' bis 5d' angeordnet. Die zweiten Abschnitte 4" verlaufen im wesentlichen senkrecht zu der Längserstreckung der jeweiligen ersten und dritten Abschnitte 4', 4"' in der Zeichenebene. Wie aus der Darstellung in Figur 3 ersichtlich stehen diese zweiten Abschnitte 4" hier nach außen über den Boden 8 der Messerleiste 11 über, können aber auch in Vertiefungen des Bodens 8 angeordnet bzw. bei der Herstellung bereits mit in den Boden 8 eingegossen werden.

Die Ausrichtung der Versetzung bzw. Kröpfung ist derart gewählt, dass jeweils zwei dritte Abschnitte 4"' zweier benachbarten Reihen, z.B. 5a und 5b, voneinander weg versetzt sind, so dass der Abstand dieser Dritten Abschnitte 4"' größer ist als der Abstand der zugehörigen ersten Abschnitte 4'.
Die zweiten Abschnitte 4" einer Messerleiste 11 sind dabei vorzugsweise alle parallel zueinander ausgerichtet.

Zusätzlich sind auch hier quadratisch ausgebildete Führungsstifte 9 vorhanden. Die Kontaktelemente 41, hier die Messer der Messerleisten 11, es können aber auch Federn einer Federleiste sein, sind derart angeordnet, dass ihre gegenseitigen Abstände sowohl in den jeweiligen Reihen 5a bis 5d - Abstände "a" - als auch zwischen den Reihen 5a bis 5d- Abstände "b" - gleich groß gewählt sind. Damit ist ein quadratisches Diagonal-Maß "Q" der Kontaktelemente erreicht.

Gemäß der Ausführung in Figur 4 sind jeweils zwei der ersten Abschnitte 4' der Kontaktelemente 41 von einem im wesentlichen U-förmig ausgebildeten Abschirmblech 31 umschrieben, dessen Schenkel 100, 101 parallel zur Längserstreckung der Reihen 5a bis 5d ausgerichtet sind, wobei der Schenkel 100 länger als der Schenkel 101 ausgebildet ist. Damit wird in der Draufsicht ersichtlich, dass eine über die Längserstreckung der elektrischen Kontaktierung zwischen den beiden Messerleisten 1, zwar körperlich nicht durch die Leiterplatte 6 hindurch durchgehende, jedoch technisch umlaufend wirkende Abschirmung der elektrischen Kontaktierung erreicht ist.

In der Figur 4a ist eine Messerleiste 11 gemäß der Darstellung in Figur 4 gezeigt, wobei hier die Abschirmbleche 31 jeweils paarweise zwei erste Abschnitte 4' der Kontaktelemente umgreifen. Der Abstand "a" zweier Kontaktelemente 41 in einer Reihe, z.B. 5a, ist dabei größer als der gegenseitigen Abstand "b" zweier Reihen, z. B. zwischen 5a und 5b.

In Figur 4b ist die Messerleiste 11 auf dem Kopf stehend abgebildet. Dabei ist die nach außen weisende Fläche "D" des Bodens 8 ersichtlich. Zusätzlich zu den dritten Abschnitten 4"' sind hierbei die Führungsstifte 9 abgebildet. Ebenso wie die dritten Abschnitte 4"' stehen auch die dazu senkrecht verlaufenden, jeweiligen zweiten Abschnitte 4" über die Bodenfläche "D" des Bodens 8 über. Die zweiten Abschnitte 4" aller Kontaktelemente 41 sind dabei parallel zueinander ausgerichtet. Die dritten Abschnitte 4"' zweier benachbarter Kontaktelemente, beispielsweise der Reihen 5a' und 5b' sind dabei derart versetzt angeordnet, dass ihr gegenseitiger Abstand größer ist als der Abstand der, hier nicht abgebildeten, ersten Abschnitte 4'.

Mit einer korrespondierend ausgebildeten Federleiste, die z.B. in den von Boden 8 und Wandungen "A", "B" gebildeten Innenraum der Messerleiste 11 eingesteckt wird, ist damit auch eine durchgehende Abschirmung der elektrischen Verbindung zwischen den Kontaktelementen 4, z.B. Messern, und den Kontaktelementen an der Federleiste, z.B. Federn, erreicht.

### Bezugszeichenliste

- 1: Messerleiste
- 11: Messerleiste
- 3: Abschirmbleche
- 31: Abschirmbleche
- 4: Kontaktelemente
- 4a ... 4d: Paare von Kontaktelementen
- 41: Kontaktelemente (gekröpft)
- 4', 4", 4"': Abschnitte von Pos. 41
- 5a, 5b,5c, 5d: Reihen der Kontaktelemente
- 5a', 5b',5c', 5d': Reihen der dritten Abschnitte 4'''
- 6: Leiterplatte
- 7: Bohrungen in Pos. 6
- 8: Boden von Pos. 1 und Pos. 11
- 9: Führungsstifte
- 10: Schenkel von Pos. 3 (lang)
- 10': Schenkel von Pos. 3 (kurz)
- 100: Schenkel von Pos. 31 (lang)
- 101: Schenkel von Pos. 31 (kurz)
- A, B: Wandung von Pos. 1 und Pos. 11
- D: äußere Fläche von Pos. 8
- a: Abstand der ersten Abschnitte in einer Reihe
- b: Abstand zweier benachbarter Reihen
- Q: Abstand zur Pos. 4

## Patentansprüche

1. Steckverbindung mit Abschirmung, insbesondere eine vielpolige, mehrreihige, vorzugsweise aus Messer- (1) und Federleiste bestehende Steckverbindung, mit mindestens zwei Kontaktelementen (4), die durch Abschirmbleche (3) nach außen und gegen weitere Kontaktelemente (4) abgeschirmt sind, wobei die Abschirmbleche (3) an der Messer- (1) und Federleiste angeordnet sind und zumindest jeweils zwei benachbarte Kontaktelemente (4) zumindest teilweise umgreifen und die Kontaktelemente (4) in den Messer- (1) und Federleisten in mehreren parallelen Reihen (5a, 5b, 5c, 5d) angeordnet sind,
***dadurch gekennzeichnet,***
- **dass** die Kontaktelemente (4a) mindestens von zwei Reihen (5a, 5b, 5c, 5d), senkrecht zu ihrer Längserstreckung gesehen, zueinander versetzt angeordnet sind,
und
- **dass** jedes der Abschirmbleche (3) wenigstens jeweils ein Kontaktelement (4) aus zwei benachbarten Reihen, die zueinander versetzt liegen, gemeinsam umgreift.

2. Steckverbindung mit Abschirmung nach Anspruch 1,
***dadurch gekennzeichnet,***
**dass** die Kontaktelemente der ersten (5a), dritten (5c) und entsprechenden weiteren Reihe und die der zweiten (5b), vierten (5d) und entsprechenden weiteren Reihe jeweils senkrecht zu ihrer Längsrichtung gesehen, zueinander fluchtend angeordnet sind.

3. Steckverbindung mit Abschirmung nach Anspruch 1,
***dadurch gekennzeichnet,***
- **dass** die Kontaktelemente (41) eine von drei Abschnitten (4', 4", 4"') gebildete, im Wesentlichen z-förmige Kröpfung aufweisen,
- die ersten Abschnitte (4') in Reihen (5a bis 5d) angeordnet sind, die senkrecht zu der Längserstreckung der Reihen (5a bis 5d) gesehen, zueinander fluchten,
- die dritten Abschnitte (4"') mindestens in zwei Reihen (5a' bis 5d'), senkrecht zur Längserstreckung der Reihen (5a' bis 5d') gesehen, zueinander versetzt angeordnet sind, und
- die Abschirmbleche (31) wenigstens jeweils zwei erste Abschnitte (4') von Kontaktelementen (4) aus zwei benachbarten Reihen (5a bis 5d) umgreifen.

4. Steckverbindung mit Abschirmung nach Anspruch 1, 2 oder 3,
***dadurch gekennzeichnet,***
**dass** eine geradzahlige Zahl von Reihen (5a...5d) vorhanden ist, insbesondere vier.

5. Steckverbindung mit Abschirmung nach Anspruch 1, 2 oder 4,
***dadurch gekennzeichnet,***
**dass** die Abschirmbleche (3) im 45°-Winkel zur Längsstreckung der Messer- (1) und Federleisten angeordnet sind.

6. Steckverbindung mit Abschirmung nach Anspruch 2 oder 4,
***dadurch gekennzeichnet,***
**dass** die Abschirmbleche (31) im wesentlichen U-förmig sind, insbesondere zwei erste Abschnitte (4') von Kontaktelementen (41) umgreifen.

7. Steckverbindung mit Abschirmung nach wenigstens einem der Ansprüche 2, 4 oder 6,
***dadurch gekennzeichnet,***
**dass** die dritten Abschnitte (4"') der Kontaktelemente (41), in Draufsicht zur Längserstreckung der Reihen (5a bis 5d und 5a' bis 5d') gesehen, versetzt zu den ersten Abschnitten (4') der Kontaktelemente (41) angeordnet sind.

8. Steckverbindung mit Abschirmung nach wenigstens einem der Ansprüche 2, 4, 6 oder 7,
***dadurch gekennzeichnet,***
**dass** die zweiten Abschnitte (4") im wesentlichen senkrecht zur Längserstreckung der ersten und dritten Abschnitte (4' und 4"') verlaufen, insbesondere alle zweiten Abschnitte (4") eine Messerleiste (11) zueinander parallel sind.

9. Steckverbindung mit Abschirmung nach wenigstens einem der vorhergehenden Ansprüche,
***dadurch gekennzeichnet,***
**dass** die Abschirmbleche (3; 31) im wesentlichen U-förmig sind.

10. Steckverbindung mit Abschirmung nach wenigstens einem der vorhergehenden Ansprüche,
***dadurch gekennzeichnet,***
**dass** die Abschirmbleche (3; 31) den Boden (8) der Messer- (1; 11) oder der Federleiste durchgreifen.

11. Steckverbindung mit Abschirmung nach wenigstens einem der vorhergehenden Ansprüche,
***dadurch gekennzeichnet,***
**dass** am Boden (8) der Messerleiste (1; 11) oder der Federleiste nach außen ragende Führungsstifte (9) vorgesehen sind.

## Claims

1. Plug connection with shielding, particularly a multi-pole, multi-row plug connection, which preferably consists of multipoint plug (1) and multipoint socket strips, with at least two contact elements (4), which are shielded by shielding plates (3) outwardly and relative to further contact elements (4), wherein the shielding plates (3) are arranged at the multipoint plug (1) and multipoint socket strips and in each instance at least partly engage around at least two adjacent contact elements (4) and the contact elements (4) are arranged in the multipoint plug (1) and multipoint socket strips in several parallel rows (5a. 5b, 5c, 5d), **characterised in that** the contact elements (4a) of at least two rows (5a, 5b, 5c, 5d) are arranged offset relative to one another as seen perpendicularly to the longitudinal direction thereof and that each of the shielding plates (3) engages in common around at least one contact element (4) from each of two adjacent rows lying offset relative to one another.

2. Plug connection with shielding according to claim 1, **characterised in that** the contact elements of the first (5a), third (5c) and corresponding further rows and those of the second (5b), fourth (5d) and corresponding further rows are respectively arranged to be aligned relative to one another as seen perpendicularly with respect to the longitudinal direction thereof.

3. Plug connection with shielding according to claim 1, **characterised in that** the contact elements (41) have a substantially Z-shaped bend formed by three sections (4', 4", 4"'), the first sections (4') are arranged in rows (5a to 5d) aligned with one another as seen perpendicularly to the longitudinal direction of the rows (5a to 5d), the third sections (4"') are arranged offset relative to one another in at least two rows (5a' to 5d') as seen perpendicularly to the longitudinal direction of the rows (5a' to 5d') and the shielding plates (31) each engage around at least two first sections (4') of contact elements (4) from two adjacent rows (5a to 5d).

4. Plug connection with shielding according to claim 1, 2 or 3, **characterised in that** an even-numbered number of rows (5a to 5d) is present, particularly four.

5. Plug connection with shielding according to claim 1, 2 or 4, **characterised in that** the shielding plates (3) are arranged at a 45° angle relative to the longitudinal direction of the multipoint plug (1) and multipoint socket strips.

6. Plug connection with shielding according to claim 2 or 4, **characterised in that** the shielding plates (31) are substantially U-shaped, in particular engage around two first sections (4') of contact elements (41).

7. Plug connection with shielding according to at least one of claims 2, 4 and 6, **characterised in that** the third sections (4"') of the contact elements (41) are arranged offset relative to the first sections (4') of the contact elements (41) as seen in plan view relative to the longitudinal direction of the rows (5a to 5d and 5a' to 5d').

8. Plug connection with shielding according to at least one of claims 2, 4, 6 and 7, **characterised in that** the second sections (4") extend substantially perpendicularly to the longitudinal direction of the first and third sections (4' and 4"'), in particular all second sections (4") of a multipoint plug strip (11) are parallel to one another.

9. Plug connection with shielding according to at least one of the preceding claims, **characterised in that** the shielding plates (3; 31) are substantially U-shaped.

10. Plug connection with shielding according to at least one of the preceding claims, **characterised in that** the shielding plates (3; 31) pass through the base (8) of the multipoint plug strip (1: 11) or the multipoint socket strip.

11. Plug connection with shielding according to at least one of the preceding claims, **characterised in that** outwardly projecting guide pins (9) are provided at the base (8) of the multipoint plug strip (1: 11) or the multipoint socket strip.

## Revendications

1. Connecteur avec blindage, en particulier connecteur quadripolaire à plusieurs rangées, composé de préférence d'une barrette mâle ou barrette à couteaux (1) et d'une barrette femelle ou barrette à ressorts, avec au moins deux éléments de contact (4) qui sont blindés vers l'extérieur et vis-à-vis d'autres éléments de contact (4) par des tôles de blindage (3), sur lequel les tôles de blindage (3) sont disposées sur les barrettes mâle (1) et femelle et enveloppent au moins partiellement au moins chaque fois deux éléments de contact (4) voisins et les éléments de contact (4) des barrettes mâle (1) et femelle sont disposés en plusieurs rangées parallèles (5a, 5b, 5c, 5d),
***caractérisé par le fait***
- **que** les éléments de contact (4) d'au moins deux rangées (5a, 5b, 5c, 5d) sont décalés les uns par rapport aux autres, vu perpendiculairement à leur extension longitudinale,
et
- **que** chacune des tôles de blindage (3) enveloppe en commun au moins chaque fois un élément de contact (4) de deux rangées voisines qui sont décalées l'une par rapport à l'autre.

2. Connecteur avec blindage selon la revendication 1,
***caractérisé par le fait***
**que** les éléments de contact de la première (5a), de la troisième (5c) et d'autres rangées correspondantes et ceux de la deuxième (5b), de la quatrième (5d) et d'autres rangées correspondantes sont chaque fois alignés les uns sur les autres, vu perpendiculairement à leur extension longitudinale.

3. Connecteur avec blindage selon la revendication 1,
***caractérisé par le fait***
- **que** les éléments de contact (41) présentent un coudage essentiellement en forme de Z formé par trois sections (4', 4", 4"'),
- **que** les premières sections (4') sont disposées en rangées (5a à 5d) qui sont alignées les unes sur les autres, vu perpendiculairement à l'extension longitudinale des rangées (5a à 5d),
- **que** les troisièmes sections (4"') sont décalées les une par rapport aux autres au moins en deux rangées (5a' à 5d'), vu perpendiculairement à l'extension longitudinale des rangées (5a' à 5d')
et
- **que** les tôles de blindage (31) enveloppent au moins chaque fois deux premières sections (4') d'éléments de contact (41) de deux rangées voisines (5a à 5d).

4. Connecteur avec blindage selon la revendication 1, 2 ou 3,
***caractérisé par le fait***
**qu'**il existe un nombre pair de rangées (5a ... 5d), en particulier quatre.

5. Connecteur avec blindage selon la revendication 1, 2 ou 4,
***caractérisé par le fait***
**que** les tôles de blindage (3) sont disposées à un angle de 45° par rapport à l'extension longitudinale des barrettes mâle (1) et femelle.

6. Connecteur avec blindage selon la revendication 2 ou 4,
***caractérisé par le fait***
**que** les tôles de blindage (31) sont essentiellement en forme de « U » et enveloppent en particulier deux premières sections (4') d'éléments de contact (41).

7. Connecteur avec blindage selon au moins l'une des revendications 2, 4 ou 6,
***caractérisé par le fait***
**que** les troisièmes sections (4"') des éléments de contact (41) sont décalées par rapport aux premières sections (4') des éléments de contact (41), vu de dessus par rapport à l'extension longitudinale des rangées (5a à 5d et 5a' à 5d').

8. Connecteur avec blindage selon au moins l'une des revendications 2, 4, 6 ou 7,
***caractérisé par le fait***
**que** les deuxièmes sections (4") s'étendent essentiellement perpendiculairement à l'extension longitudinale des premières et troisièmes sections (4' et 4"'), et qu'en particulier toutes les deuxièmes sections (4") d'une barrette mâle (11) sont parallèles entre elles.

9. Connecteur avec blindage selon au moins l'une des revendications précédentes,
***caractérisé par le fait***
**que** les tôles de blindage (3 ; 31) sont essentiellement en forme de « U ».

10. Connecteur avec blindage selon au moins l'une des revendications précédentes,
***caractérisé par le fait***
**que** les tôles de blindage (3 ; 31) traversent le fond (8) de la barrette mâle (1 ; 11) ou de la barrette femelle.

11. Connecteur avec blindage selon au moins l'une des revendications précédentes,
***caractérisé par le fait***
**qu'**il est prévu des broches de guidage (9) dépassant vers l'extérieur sur le fond (8) de la barrette mâle (1 ; 11) ou de la barrette femelle.
